# FASCICULE DE BREVET EUROPEEN

(11) **EP 0 304 972 B1**
(45) Date de publication et mention de la délivrance du brevet: **17.07.1991**
(21) Numéro de dépôt: 88201271.9
(22) Date de dépôt: 21.06.1988
(51) Int. Cl.: B65D 47/36

(54) **Dispositif de bouchon verseur**
Verschluss mit Ausgiessvorrichtung
Closure with a pouring device

(30) Priorité: 27.07.1987 BE 8700829
(43) Date de publication de la demande: 01.03.1989
(73) Titulaire: LYNES HOLDING S.A., L-1528 Luxembourg (LU)
(72) Inventeur: Debetencourt Jean, B-7535 Maulde (BE)
(74) Mandataire: Pieraerts, Jacques

(56) Documents cités:
- EP-A- 0 187 567
- DE-A- 2 644 947
- FR-A- 214 095
- FR-A- 1 314 190
- FR-A- 2 292 635
- US-A- 3 995 773

## Description

Cette invention concerne un dispositif de bouchon verseur pour un récipient dont le goulot est muni d'un opercule thermoscellé, comportant un élément de bouchon proprement dit et une coiffe avec orifice verseur, coiffe qui est mobile par rapport à l'élément de bouchon proprement dit ainsi qu'une bande de garantie d'inviolabilité qui peut être arrachée de ladite coiffe et est destinée à interdire tout déplacement relatif de la coiffe par rapport au bouchon proprement dit aussi longtemps qu'elle n'a pas été arrachée. Des bouchons verseurs de ce type sont connus.

Le but de l'invention est de réaliser un dispositif de bouchon verseur qui offre une garantie de non-altération des produits emballés et un moyen simple pour l'utilisateur de perforer l'opercule de scellage incorporé à cet effet, aucune manipulation particulière n'étant nécessaire pour faire passer le récipient équipé du dispositif selon l'invention du stade "scellé sous garantie" au stade "utilisation".

Pour réaliser cet objectif conformément à l'invention, l'élément de bouchon proprement dit possède en son centre un noyau cylindrique qui, en position de fermeture du dispositif, obture par son sommet l'orifice verseur précité et présente à sa base un couteau tranchant capable de percer l'opercule précité lorsque ledit noyau cylindrique est déplacé axialement en direction de l'opercule précité sous la pression exercée par la coiffe précitée lorsque celle-ci est mise en rotation pour se déplacer en direction de l'opercule précité, le noyau cylindrique étant d'une part guidé à une extrémité par rapport à la coiffe précitée et d'autre part réuni par l'autre extrémité à l'élément de bouchon proprement dit par des entretoises souples formant charnières, dirigées en oblique entre l'élément de bouchon proprement dit et le noyau et qui ne peuvent ramener ce noyau cylindrique dans sa position de départ après que celui-ci a été déplacé au maximum de sa course en direction de l'opercule précité.

Toujours selon l'invention, les entretoises précitées sont dirigées en oblique pour s'écarter de l'élément de bouchon précité et de l'opercule précité en direction de l'axe géométrique du noyau cylindrique précité et, de plus, l'élément de bouchon proprement dit, les entretoises et le noyau précité sont constitués d'une même matière et l'épaisseur des entretoises précitées est suffisamment faible pour permettre leur flexion et autoriser le déplacement depuis une position de départ en direction de l'opercule précité du noyau précité et s'opposer au retour de ce noyau vers sa position de départ.

D'autres détails et avantages ressortiront de la description qui sera donnée ci-après d'un dispositif de bouchon verseur selon l'invention. Cette description n'est donnée qu'à titre purement exemplatif et ne limite pas l'invention. Les notations de référence se rapportent aux figures ci-jointes.
La figure 1 est une vue en coupe du dispositif de bouchon verseur selon l'invention au stade original alors que la coiffe est encore munie de sa bande de garantie.
La figure 2 est une vue en coupe du même dispositif dans la position dans laquelle l'opercule a été perforé, le bouchon verseur étant fermé.
La figure 3 est une vue analogue à celle selon la figure 2, le bouchon verseur étant ouvert.

Le dispositif selon la figure 1 est représenté tel qu'il se trouve bloqué sur le goulot 1 d'un récipient, lui-même pourvu d'un opercule 2 thermoscellé à la fois sur le goulot 1 du récipient et sur un élément du dispositif du bouchon verseur selon l'invention.

Tel que représenté à cette figure, l'opercule 2 n'a pas été perforé et ne peut pas l'être aussi longtemps que la bande de garantie 3 n'a pas été arrachée.

Le dispositif de bouchon verseur selon l'invention comporte ce qui sera appelé un élément de bouchon proprement dit 4 qui, à son extrémité inférieure, présente tout moyen de fixation approprié permettant son immobilisation sur le goulot 1 d'un récipient.

Par récipient on comprendra toute extension de ce terme en ce compris les tubes déformables par exemple.

L'élément de bouchon 4 comporte une couronne cylindrique 5 qui présente au moins deux, mais de préférence trois, chemins de cames 6 pour permettre un déplacement axial d'une coiffe 7 présentant intérieurement deux, mais de préférence trois, tétons hémisphériques 8. Après arrachage de la bande de garantie 3, qui fait partie de la coiffe 7, un déplacement vers le bas (cette expression doit être vue en regard de la figure annexée) est possible.

L'élément de bouchon proprement dit 4 est relié par une série d'entretoises 9 avec un noyau cylindrique 10 qui fait partie du bouchon proprement dit 4 et est guidé par sa partie, proche du sommet 11, dans un guidage cylindrique 12.

Le sommet 11 du noyau cylindrique 10 présente une série de fentes 13 qui permettent au produit contenu dans le récipient de s'en échapper lorsque la coiffe 7, dont l'obliquité du sommet correspond à celle du sommet 11 du noyau cylindrique 10, n'est plus en contact avec le sommet de ce noyau. La coiffe 7 est en effet ouverte à sa partie supérieure pour former un orifice verseur.

La caractéristique essentielle du dispositif selon l'invention est la conception de la liaison à charnière entre la base du noyau cylindrique 10, par l'entremise des entretoises 9 et la base du bouchon proprement dit 4. Par entretoise il faut comprendre les parties d'un élément en forme de diaphragme qui réunissent la couronne cylindrique 5 au noyau cylindrique 10. L'effet charnière des entretoises est dû à la fois au profil de celles-ci et à la manière dont elles sont constituées ainsi que l'ensemble de l'élément de bouchon proprement dit 4.

Tout l'ensemble constituant cet élément de bouchon est réalisé en polypropylène, ce qui assure suffisamment de souplesse aux entretoises 9 formant charnière, pour que le noyau cylindrique 10 puisse passer de la position initiale, ou position de départ (telle que représentée à la figure 1) à une position d'enfoncement complet dont la course correspond pratiquement à la hauteur de la bande de garantie 3.

L'utilisation de polypropylène donne également suffisamment de rigidité, et donc de propriété tranchante au couteau 14 pour que le déplacement, vers le bas, du noyau cylindrique 10 permette au couteau 14 d'entailler selon une découpe arquée l'opercule 2 thermoscellé sur le goulot 1 du récipient et sur la face inférieure de l'épaulement 4′ de la base du bouchon proprement dit 4.

Le profil des dents du couteau 14 est tel que l'opercule 2 n'est pas entaillé selon un cercle complet. Les parties découpées de l'opercule ne se détachent donc pas du reste de cet opercule.

Lorsque le noyau cylindrique 10 a été amené, par rotation de la coiffe 7, dans sa position la plus inférieure, les entretoises 9 faisant office de charnière, ne sont évidemment pas à même de ramener le noyau cylindrique dans sa position de départ.

L'opération de perforation de l'opercule 2 ne peut s'effectuer qu'une seule fois et seulement après arrachage de la bande de garantie 3.

Par contre, la coiffe 7 peut, par rotation autour de son axe géométrique, être relevée ou abaissée, permettant ainsi l'ouverture ou la fermeture de l'orifice verseur prévu au sommet de la coiffe 7.

Du point de vue de l'utilisateur, le dispositif de bouchon verseur selon l'invention est d'un maniement simple et offre toutes les garanties d'inviolabilité qui peuvent être requises. Quant au procédé de fabrication et d'assemblage ou de montage du dispositif de bouchon verseur selon l'invention, il est extrêmement pratique et on remarquera que la forme hémisphérique des tétons 8 permet un montage aisé de la coiffe 7 sur la couronne cylindrique 5 qui fait partie du bouchon proprement dit 4.

## Revendications

1. Dispositif de bouchon verseur pour un récipient dont le goulot est muni d'un opercule thermoscellé, comportant un élément de bouchon proprement dit et une coiffe avec orifice verseur, coiffe qui est mobile par rapport à l'élément de bouchon proprement dit ainsi qu'une bande de garantie ou d'inviolabilité qui peut être arrachée de ladite coiffe et est destinée à interdire tout déplacement relatif de la coiffe par rapport au bouchon proprement dit aussi longtemps qu'elle n'a pas été arrachée, caractérisé en ce que l'élément de bouchon proprement dit (4) possède en son centre un noyau cylindrique (10) qui, en position de fermeture du dispositif, obture par son sommet l'orifice verseur précité et présente à sa base un couteau tranchant (14) capable de percer l'opercule précité (2) lorsque ledit noyau cylindrique (10) est déplacé axialement en direction de l'opercule précité (2) sous la pression exercée par la coiffe précitée lorsque celle-ci est mise en rotation pour se déplacer en direction de l'opercule précité, le noyau cylindrique (10) étant d'une part guidé à une extrémité par rapport à la coiffe précitée (7) d'autre part réuni par l'autre extrémité à l'élément de bouchon proprement dit (4) par des entretoises souples (9) formant charnières, dirigées en oblique entre l'élément de bouchon proprement dit (4) et le noyau (10) et qui ne peuvent ramener ce noyau cylindrique (10) dans sa position de départ après que celui-ci a été déplacé au maximum de sa course en direction de l'opercule précité (2).

2. Dispositif selon la revendication 1, caractérisé en ce que les entretoises précitées (9), dans la position de départ, sont dirigées en oblique pour s'écarter de l'élément de bouchon proprement dit (4) et de l'opercule précité (2) en direction de l'axe géométrique du noyau cylindrique précité (10).

3. Dispositif selon l'une quelconque des revendications 1-2, caractérisé en ce que l'élément de bouchon proprement dit (4), les entretoises (9) et le noyau cylindrique précité (10) sont constitués d'une même matière et en ce que l'épaisseur des entretoises précitées (9) est suffisamment faible pour permettre leur flexion et autoriser le déplacement, depuis une position de départ, en direction de l'opercule précité (2) du noyau cylindrique précité (10) et s'opposer au retour de ce noyau vers sa position de départ.

4. Dispositif selon la revendication 3, caractérisé en ce que la matière dont est constitué le bouchon proprement dit et le noyau précité est le polypropylène.

5. Dispositif selon l'une quelconque des revendications 1-4, caractérisé en ce que le déplacement relatif de la coiffe précitée (7) par rapport à l'élément de bouchon proprement dit (4) est assuré par au moins deux, mais de préférence trois, tétons hémisphériques (8) coopérant avec au moins deux, mais de préférence trois, chemins de came (6) prévus dans une couronne cylindrique (5) qui s'étend vers le sommet précité, entoure le noyau précité (10) et fait corps avec l'élément de bouchon proprement dit (4).

6. Dispositif selon l'une quelconque des revendications 1-5, caractérisé en ce que la partie du noyau cylindrique précité (10), voisine du sommet précité (11) est guidé dans un guidage cylindrique (12) s'étendant à l'intérieur de la coiffe (7) concentriquement à l'axe géométrique du dispositif.

7. Combinaison d'un récipient muni d'un opercule thermoscellé avec un dispostif selon l'une quelconque des revendications 1-6, caractérisé en ce que l'opercule précité (2) est solidarisé du goulot (1) du récipient et du bouchon proprement dit (4).

## Patentansprüche

1. Verschluß mit Ausgießvorrichtung für einen Behälter, dessen Mündung mit einem thermogesiegelten Deckel versehen ist, enthaltend ein Verschlußelement und eine Kappe mit Ausgießöffnung, welche Kappe gegenüber dem Verschlußelement beweglich ist, sowie mit einem Garantie- oder Unverletzlichkeitsband, das von der Kappe abgerissen werden kann und das dazu bestimmt ist, jede Verstellung der Kappe gegenüber dem Verschlußelement solange zu unterbinden, wie es nicht abgerissen worden ist, **dadurch gekennzeichnet,** daß das Verschlußelement (4) in seiner Mitte einen zylindrischen Kern (10) enthält, der in Schließstellung der Vorrichtung mit seinem oberen Ende die Ausgießöffnung verschließt und an seiner Basis ein Schneidmesser (14) aufweist, das in der Lage ist, den Deckel (2) zu durchdringen, wenn der zylindrische Kern (10) axial in Richtung auf den Deckel (2) unter dem Druck verstellt wird, der von der Kappe ausgeübt wird, wenn diese gedreht wird, um sie in Richtung auf den Deckel zu verstellen, wobei der zylindrische Kern (10) einerseits an einem Ende gegenüber der Kappe (7) geführt wird und andererseits am anderen Ende mit dem Verschlußelement (7) durch nachgiebige Zwischenglieder (9) verbunden ist, die Scharniere bilden, schräg gerichtet zwischen dem Verschlußelement (4) und dem Kern (10) angeordnet sind und den zylindrischen Kern (10) in seine Ausgangsposition nur dann zurückbringen können, nachdem dieser maximal in Richtung auf den genannten Deckel (2) verstellt worden ist.

2. Vorrichtung nach Anspruch 1, **dadurch gekennzeichnet**, daß die Zwischenglieder (9) in der Ausgangsposition schräg gerichtet sind, um sich von dem Verschlußelement (4) und von dem Deckel (2) in Richtung der geometrischen Achse des zylindrischen Kerns (10) zu erstrecken.

3. Vorrichtung nach einem der Ansprüche 1 und 2, **dadurch gekennzeichnet,** daß das Verschlußelement (4), die Zwischenglieder (9) und der zylindrische Kern (10) aus demselben Material bestehen und daß die Dicke der Zwischenglieder (9) ausreichend gering ist, um ihre Biegung zu ermöglichen und die Verstellung aus einer Ausgangsposition in Richtung des Deckels (2) vom zylindrischen Kern (10) zu ermöglichen und sich entgegengesetzt zu richten bei der Rückführung der Kerns in seine Ausgansgposition.

4. Vorrichtung nach Anspruch 3, **dadurch gekennzeichnet,** daß das Material, aus dem das Verschlußelement und der Kern bestehen, Polypropylen ist.

5. Vorrichtung nach einem der Ansprüche 1 bis 4, **dadurch gekennzeichnet**, daß die Relativverstellung der Kappe (7) gegenüber dem Verschlußelement (4) durch wenigstens zwei, jedoch vorzugsweise drei halbkugelige Ansätze (8), die mit wenigstens zwei, vorzugsweise jedoch drei Gewindegängen (6) zusammenwirken, bewirkt wird, welche Gewindegänge (6) in einer zylindrischen Krone (5) ausgebildet sind, die sich gegen das obere Ende erstreckt, den Kern (10) umgibt und Teil des Verschlußelements (4) ist.

6. Vorrichtung nach einem der Ansprüche 1 bis 5 **dadurch gekennzeichnet,** daß der zylindrische Kern (10) benachbart dem oberen Ende (11) in einer zylindrischen Führung (12) geführt ist, die sich im Inneren der Kappe (7) konzentrisch zur geometrischen Achse der Vorrichtung erstreckt.

7. Kombination eines mit einem thermogesiegelten Deckel versehenen Behälters mit einer Vorrichtung nach einem der Ansprüche 1 bis 6, **dadurch gekennzeichnet**, daß der Deckel (2) fest mit der Mündung (1) des Behälters und mit dem Verschlußelement (4) verbunden ist.

## Claims

1. A pourer cap device for a container whose neck is provided with a heat-sealed cover, comprising a cap member proper and an end cover with a pouring orifice, which end cover is movable in relation to the cap member proper, and also a guarantee or tamper-proof strip which can be torn off of said end cover and is intended to prevent any relative displacement of the end cap in relation to the cap proper as long as it has not been torn off, characterised in that in the middle of the cap member proper (4) there is a cylindrical core (10) which, in the closed position of the device, seals said pouring orifice with its top and which has at its base a sharp cutter (14) which can pierce said cover (2) when said cylindrical core (10) is displaced axially in the direction of said cover (2) under the pressure exerted by said end cover when the latter is rotated so as to be displaced towards said cover, the cylindrical core (10), on the one hand, being guided at one end in relation to said end cover (7) and, on the other hand, joined by its other end to the cap member proper (4) by flexible cross-pieces (9) forming hinges positioned obliquely between the cap member proper (4) and the core (10) and which prevent the return of said cylindrical core (10) to its starting position after the latter has been displaced by its maximum travel in the direction of said cover (2).

2. A device according to claim 1, characterised in that, in the starting position, said cross-pieces (9) are positioned obliquely so as to diverge from the cap member proper (4) and from said cover (2) in the direction of the geometrical axis of said cylindrical core (10).

3. A device according to either claim 1 or claim 2, characterised in that the cap member proper (4), the cross-pieces (9) and said cylindrical core (10) are formed from the same material, and in that the thickness of the said cross-pieces (9) is sufficiently thin to enable them to bend and to allow the displacement of said cylindrical core (10), from a starting position, in the direction of said cover (2) and to prevent this core from returning towards its starting position.

4. A device according to claim 3, characterised in that the material from which the cap member proper and said core are made is polypropylene.

5. A device according to any one of claims 1 to 4, characterised in that the relative displacement of said end cover (7) in relation to the cap member proper (4) is ensured by means of at least two, but preferably three, hemispherical projections (8) which co-operate with at least two, but preferably three, cam paths (6) provided in a cylindrical ring (5) which extends towards said core top, surrounding said core (10) and which is formed integrally with said cap member proper (4).

6. A device according to any one of claims 1 to 5, characterised in that the part of said cylindrical core (10) near to said top (11) is guided in a cylindrical guide member (12) extending inside the end cover (7) concentrically with the geometrical axis of the device.

7. A combination of a container provided with a heat-sealed cover with a device according to any one of claims 1 to 6, characterised in that said cover (2) is joined to the container neck (1) and to said cap member proper (4).
